# FASCICULE DE BREVET EUROPEEN

(11) **EP 1 744 717 B1**
(45) Date de publication et mention de la délivrance du brevet: **03.09.2008**
(21) Numéro de dépôt: 05763666.4
(22) Date de dépôt: 27.04.2005
(51) Int. Cl.: A61J 1/00

(54) **SERINGUE POUR INTERVENTIONS MEDICALES ET NECESSAIRE DE RECONSTITUTION DE SUBSTANCES EXTEMPORANEES COMPORTANT UNE TELLE SERINGUE**
SPRITZE FÜR MEDIZINISCHE EINGRIFFE UND DIESE ENTHALTENDER KIT ZUR REKONSTITUTION UNVORBEREITETER SUBSTANZEN
SYRINGE FOR MEDICAL INTERVENTIONS AND KIT FOR RECONSTITUTING EXTEMPORANEOUS SUBSTANCES, COMPRISING SAID SYRINGE

(30) Priorité: 03.05.2004 FR 0404717
(43) Date de publication de la demande: 24.01.2007
(73) Titulaire: SEDAT, 69540 Irigny (Rhône) (FR)
(72) Inventeur: DELAY, Jean-Pascal, F-69130 Ecully (FR)
(74) Mandataire: Blot, Philippe Robert Emile
(86) Numéro de dépôt international: PCT/FR2005/001046
(87) Numéro de publication internationale: WO 2005/120431

(56) Documents cités:
- EP-A- 0 521 460
- US-A- 4 532 969
- US-A- 5 643 218

## Description

La présente invention concerne une seringue et un nécessaire de reconstitution de substances extemporanées comportant une telle seringue, comme connue par le document US 5 643 218.

Notamment, l'invention concerne une seringue, du type comportant :
- un corps de seringue dans lequel est délimité un passage de circulation d'un fluide, ce passage de circulation étant prolongé par un organe principal de connexion fluidique à un volume complémentaire, et
- un piston mobile dans le corps de seringue délimitant, avec le corps de seringue, une chambre de confinement du fluide, laquelle chambre de confinement s'ouvre par ledit passage de circulation.

Dans le domaine médical, il est connu d'utiliser une seringue pour assurer la reconstitution d'un mélange extemporané constitué d'un solvant et d'un principe actif cytotoxique. Le principe actif est par exemple utilisé pour le traitement par chimiothérapie de patients atteints d'un cancer.

Comme connu en soi, le solvant est couramment contenu initialement dans une poche à perfusion, alors que le principe actif cytotoxique, généralement sous forme de poudre, est initialement contenu dans un flacon. Pour la préparation du mélange extemporané, le praticien prélève du solvant de la poche pour introduire celui-ci dans le corps d'une seringue. Le solvant ainsi prélevé est introduit dans le flacon où il se mélange à la poudre constituant le principe actif. Le mélange ainsi reconstitué est ré-aspiré dans la seringue, avant d'être retransféré à nouveau dans la poche à perfusion. Cette dernière est ensuite placée sur une ligne de perfusion pour progressivement administrer son contenu au patient.

Lors des transferts successifs, les excès d'air contenus dans le flacon, lors de l'introduction du solvant, sont évacués dans l'atmosphère par un évent prévu à cet effet. Les vapeurs de solvant, et surtout les émanations gazeuses résultant du principe actif s'échappent au travers de cet évent. Celles-ci peuvent être dangereuses pour le personnel médical effectuant ce transfert. Ainsi, il est connu d'équiper l'évent d'un filtre ayant des ouvertures de 0,2 µm afin de retenir, dans le flacon, les molécules nocives.

Toutefois, l'efficacité réelle d'un tel filtre est discutée et la mise en oeuvre de ce filtre est délicate et coûteuse.

L'invention a donc pour but de proposer une seringue évitant de tels dégagements gazeux pouvant être nocifs pour le personnel médical.

A cet effet, l'invention a pour objet une seringue du type précité, caractérisée en ce que le corps de seringue délimite un espace clos dans lequel le piston est monté mobile, lequel piston délimite dans cet espace clos, en plus de la chambre de confinement du fluide, une chambre auxiliaire de rappel, le corps de seringue délimitant un passage de rappel s'ouvrant dans ladite chambre auxiliaire de rappel, et que ledit passage de rappel est prolongé par un organe auxiliaire de connexion audit volume complémentaire.

Suivant des modes particuliers de réalisation, la seringue comporte l'une ou plusieurs des caractéristiques suivantes :
- ledit organe auxiliaire de connexion comprend une aiguille creuse ;
- elle comporte une tige d'actionnement du piston liée au piston et faisant saillie hors du corps de seringue depuis une extrémité arrière, ledit passage de circulation étant formé à l'extrémité avant du corps de seringue, et ledit passage de rappel est formé au voisinage de l'extrémité arrière du corps de seringue et l'organe auxiliaire de connexion s'étend suivant la longueur du corps de seringue du passage de rappel au voisinage de l'extrémité avant ;
- l'organe principal de connexion fluidique comporte un distributeur comprenant une embase délimitant au moins trois voies de circulation et un obturateur mobile par rapport à l'embase, une première voie étant reliée audit passage de circulation, une seconde voie comportant un conduit de liaison audit volume complémentaire et une troisième voie comportant un conduit de transfert, ledit obturateur étant mobile entre une position de transfert dans laquelle les première et troisième voies sont reliées et une position de préparation dans laquelle les première et seconde voies sont reliées.
- le corps de seringue et le distributeur sont indissociables ;
- le conduit de transfert comporte une aiguille creuse ; et
- ladite aiguille creuse du conduit de transfert comporte un capuchon perforable et élastiquement déformable recouvrant l'aiguille creuse ;
- le conduit de liaison comporte une aiguille creuse ;
- les tronçons d'extrémités libres des aiguilles creuses de l'organe auxiliaire de connexion et du conduit de liaison sont distants de moins de 1 cm.

L'invention a également pour objet un nécessaire de reconstitution comportant une seringue telle que définie ci-dessus et un volume complémentaire adapté pour une connexion simultanée à la chambre de confinement et à la chambre auxiliaire de rappel respectivement au travers de l'organe principal de connexion fluidique et l'organe auxiliaire de connexion.

L'invention sera mieux comprise à la lecture de la description qui va suivre, donnée uniquement à titre d'exemple et faite en se référant aux dessins, sur lesquels :
- la figure 1 est une vue en perspective éclatée d'un nécessaire de reconstitution comportant une seringue selon l'invention ; et
- les figures 2 à 6 sont des vues en coupe longitudinale du nécessaire à des stades successifs d'utilisation.

Le nécessaire 10 de reconstitution illustré sur la figure 1 est destiné notamment à la préparation extemporanée d'un médicament cytotoxique ou autre pour le traitement par chimiothérapie de cancers ou autre.

Ce nécessaire comporte essentiellement une seringue 12 et un flacon 13 comportant initialement un principe actif sous forme de poudre. Ce flacon 13 est formé, par exemple et comme illustré sur la figure 4, d'un corps 14 en verre non déformable obturé par un opercule 15, ce corps délimitant un espace clos. Il est empli initialement d'un principe actif en poudre ou liquide. La seringue 12 est propre à être connectée, d'une part, au flacon 13 et, d'autre part, à une poche à perfusion 16.

Plus précisément, la seringue 12 comporte un corps de seringue 18 portant des graduations 19 et un distributeur trois voies 20 permettant la liaison sélective d'une chambre du corps de seringue sélectivement au flacon 12 ou à la poche à perfusion 16.

Comme illustré sur les figures 2 à 6, le corps de seringue 18 comporte une paroi cylindrique 22 de section généralement circulaire obturée, à une extrémité avant, par une paroi transversale 24 délimitée par une embase 26 du distributeur 20. Cette paroi 24 est percée d'un passage 28 de circulation d'un fluide entrant ou sortant de la seringue.

Le passage 28 est prolongé par un conduit 30 formant une première voie du distributeur 20. A l'extrémité arrière du corps de seringue 18, la paroi cylindrique 22 est obturée par une paroi transversale 31 percée en son centre d'un orifice 32 pour la circulation d'une tige de piston 34.

La tige de piston 34 est disposée suivant l'axe du corps de seringue et présente, à son extrémité reçue dans le corps de seringue, un piston 36 déplaçable axialement d'une extrémité à l'autre du corps de seringue et présentant une lèvre périphérique 38 assurant l'étanchéité le long de la paroi. A son extrémité faisant saillie hors du corps de seringue, la tige de piston 34 présente une surface d'appui transversale 38. Un joint torique d'étanchéité 40 est disposé contre la paroi transversale 31 à la périphérie de la tige de piston 34. Ce joint est comprimé par une rondelle d'appui 42.

Ainsi, le piston 36 délimite dans le corps de seringue, à l'avant, une chambre 44 de confinement du fluide. Cette chambre est généralement close et n'est ouverte que par l'intermédiaire du passage de circulation 28. De l'autre côté du piston 36 est délimitée une chambre auxiliaire 46 de rappel d'excès gazeux. Les chambres 44 et 46 sont complémentaires et forment ensemble un espace clos délimité par le corps de seringue 18.

La chambre auxiliaire de rappel 46 est close et s'ouvre seulement par un passage 48 de rappel d'un excès gazeux. Ce passage est prolongé par un organe auxiliaire 50 de connexion au flacon 13.

L'organe auxiliaire de connexion 50 est formé d'un tube métallique ou en matière plastique de section réduite, par exemple de 0,5 mm de diamètre intérieur. Celui-ci comporte un tronçon rectiligne principal 50A et deux tronçons d'extrémité 50B, 50C coudés s'étendent généralement perpendiculairement au tronçon rectiligne principal 50A.

Le tronçon rectiligne 50A a une longueur très légèrement supérieure à la longueur du corps de seringue 18. L'extrémité coudée arrière 50B est engagée dans le passage de rappel 48.

Le tronçon principal rectiligne 50A s'étend suivant la longueur de la paroi cylindrique 22. Pour le maintien du tube 50, le corps de seringue présente, sur sa surface extérieure, un canal 52 délimité par deux lèvres longitudinales 54 visibles sur la figure 1.

L'extrémité courbe avant 50C est biseautée à son extrémité notée 50D, de sorte que l'organe auxiliaire 50 de connexion constitue une aiguille creuse. L'extrémité biseautée 50D est propre à s'engager au travers de l'opercule perforable 15 obturant le goulot du flacon 13.

L'embase 26 du distributeur 20 est formée par exemple en plastique injectée.

La paroi 24 formant l'extrémité du corps de seringue est bordée extérieurement d'une collerette 60 permettant la solidarisation de la paroi cylindrique 22. Cette solidarisation est effectuée de manière indissociable, par exemple par collage ou soudage à ultrasons, de sorte que le distributeur ne puisse être dissocié du corps de seringue 18.

L'embase 26 délimite un siège cylindrique 62 dans lequel est reçu un boisseau coulissant 64 du distributeur. Ce boisseau traverse l'embase de part en part et est équipé, à chaque extrémité, d'un organe de manoeuvre 66,68.

Outre le conduit 30, deux autres conduits du distributeur débouchent sur le siège 62. Les trois conduits du distributeur s'étendent dans un même plan et sont décalés angulairement de 90°, comme illustré sur la figure 2.

Un conduit 70 de liaison au flacon 13 forme une deuxième voie du distributeur. Il comporte une aiguille creuse 72 faisant saillie hors de l'embase 26. L'aiguille 72 s'étend parallèlement au tronçon coudé 50C et est destinée, comme lui, à pénétrer dans le flacon 13 au travers de l'opercule perforable 15. Les extrémités biseautés des aiguilles 50 et 72 sont disposées au voisinage l'une de l'autre et sont, de préférence, écartées de moins de 1 cm et de préférence de 1 à 3 mm.

L'embase 26 présente une collerette 74 entourant l'extrémité saillante de l'aiguille 72. Cette collerette délimite un espace de réception du goulot du flacon 13 et comporte des profils 76 d'enclenchement élastique en arrière du goulot pour assurer une liaison mécanique du flacon et du distributeur.

Le tronçon coudé 50C s'étend dans l'espace délimité par la collerette 74, le tronçon 50C et l'aiguille 72 s'étendant parallèlement l'un à l'autre pour une perforation de l'opercule 15.

La troisième voie du distributeur comporte un conduit 80 de transfert vers la poche à perfusion 16. Ce conduit est muni d'une aiguille creuse 82 faisant saillie par rapport à l'embase 26, dans un culot 84 généralement cylindrique ménagé dans l'embase et propre à recevoir un nez 86 de la poche à perfusion 16.

Comme connu en soi, ce nez 86 est généralement cylindrique et est perforable pour permettre l'accès à la poche par un conduit d'accès 88.

L'extrémité saillante de l'aiguille 82 est recouverte sur toute sa longueur par un capuchon élastique perforable 90 en forme de soufflet propre à se comprimer axialement le long de l'aiguille 82.

Le boisseau 64 est monté rotatif autour de son axe, ce dernier s'étendant perpendiculairement au plan dans lequel s'étendent les conduits 30, 70 et 80.

Une rainure périphérique 92 est ménagée sur le boisseau 64 pour permettre la connexion sélective des conduits. Cette rainure s'étend sur 180°. Ainsi, le boisseau est adapté pour, dans une première position dite de transfert, assurer la connexion des conduits 30 et 80, le conduit 70 étant obturé et, dans une seconde position dite de préparation, assurer la connexion des conduits 30 et 70, le conduit 80 étant obturé.

Le nécessaire de reconstitution s'utilise de la manière suivante.

Initialement, la poche 16 et le flacon 13 ne sont pas liés à la seringue 12, comme illustré sur la figure 2. La seringue est stockée dans un emballage stérile.

Après sortie de l'emballage, la seringue 12 est d'abord connectée à la poche 16 depuis l'aiguille 82. A cet effet, le nez 86 de la poche est engagé dans le culot 84, de sorte que le capuchon 90 est perforé par l'aiguille 82 et se rétracte le long de cette aiguille. L'extrémité biseautée de l'aiguille 82 perce le nez de la poche et entre ainsi en contact avec le solvant contenu dans celle-ci, comme illustré sur la figure 3.

Le boisseau du distributeur étant dans sa position de transfert et reliant les conduits 30 et 80, le piston 36, initialement plaqué contre la paroi avant 24, est tiré vers l'arrière. Sous l'action du déplacement du piston 36, du solvant est progressivement extrait de la poche et est reçu dans la chambre de confinement 44, comme illustré sur la figure 3. L'air contenu dans la chambre auxiliaire 46 est évacué progressivement au travers de l'organe auxiliaire de connexion 50. L'air est rejeté dans l'atmosphère, sans conséquence, cet air étant stérile.

Après remplissage de la chambre 44 d'une quantité de solvant satisfaisante, le flacon 13 est connecté. A cet effet, le goulot du flacon est introduit dans l'espace délimité par la collerette 74. L'opercule 15 est alors perforé à la fois par l'aiguille 72 et par l'aiguille 50.

Le boisseau 64 est alors tourné de 90° pour être amené dans sa position de préparation, de sorte que les conduits 30 et 70 sont reliés l'un à l'autre, le conduit 80 étant isolé. Dans cette position, la chambre de confinement 44 est reliée au flacon 13 au travers de l'aiguille 72, alors que la chambre auxiliaire de rappel 46 est reliée également au flacon 13 par l'organe auxiliaire de connexion formé de l'aiguille 50.

Pour un fonctionnement correct, le flacon est placé avec son goulot orienté vers le haut et, comme illustré sur la figure 4, le piston est alors repoussé vers l'avant, conduisant à l'expulsion du solvant vers l'intérieur du flacon au travers, successivement, des conduits 30 et 70. Simultanément, le gaz en excès contenu dans le flacon 13 est aspiré dans la chambre auxiliaire de rappel 46 au travers de l'aiguille 50. Le gaz en excès contenu dans le flacon se trouve transféré vers la chambre de rappel sous l'action combinée de la surpression naissant dans le flacon 13 et sous l'action de l'aspiration de la chambre auxiliaire 46, du fait du déplacement du piston 36.

Tout le solvant contenu dans la chambre de confinement 44 est ainsi transféré vers le flacon. Le solvant se mélange alors avec la poudre constituant le principe actif cytotoxique.

Le flacon 13 est ensuite retourné, de sorte que l'extrémité libre de l'aiguille 72 soit en contact avec le mélange, comme illustré sur la figure 5. Le piston 36 est alors déplacé vers l'arrière du corps de seringue par traction sur la tige 34, comme illustré sur la figure 5. Le mélange est ainsi ré-aspiré dans la chambre de confinement 44 au travers, successivement, des conduits 70 et 30.

Simultanément, le gaz préalablement aspiré dans la chambre auxiliaire de rappel 46 est réintroduit dans le flacon 13, pour occuper la place laissée libre par le mélange évacué vers la chambre de confinement 44.

Tout le mélange est ainsi ré-aspiré dans la seringue. Comme illustré sur la figure 6, le boisseau 64 est ensuite ramené dans sa position de transfert, assurant la liaison entre les conduits 30 et 80. Le mélange contenu dans la chambre de confinement 44 est alors réintroduit vers la poche 16 au travers, successivement, des conduits 30 et 80 sous l'action du piston 36 poussé axialement vers l'avant du corps de seringue. Lors de ce transfert, le flacon 13 reste connecté et du gaz extrait du flacon est aspiré dans la chambre de rappel. Ainsi, une légère dépression est créée dans le flacon 13.

Après transfert de tout le mélange contenu dans la chambre de confinement 44 ou d'un volume déterminé à l'aide des graduations de la seringue, la poche 16 est séparée de la seringue par dégagement du nez 86 hors du culot 84. Sous l'action de l'élasticité du capuchon 90, celui-ci se détend alors le long de l'aiguille 82 pour couvrir complètement l'extrémité de celle-ci. Ainsi, le mélange encore contenu dans l'aiguille se trouve confiné à l'intérieur du capuchon 90, évitant tout transfert de mélange sous forme liquide et gazeux vers l'extérieur.

Avec un tel dispositif aucun dégagement gazeux contenant des molécules du principe actif cytotoxique n'est libéré dans l'atmosphère. En effet, les dégagements gazeux pouvant avoir lieu dans le flacon lors de la reconstitution du mélange extemporané lors des différentes phases d'utilisation de la seringue sont systématiquement confinée dans le flacon et/ou dans la chambre auxiliaire de rappel 46. Le flacon 14 et la seringue 46 restant définitivement solidarisés, aucun contact entre l'intérieur du flacon et la chambre 46 avec l'extérieur n'a lieu.

On conçoit qu'avec un tel dispositif, l'opérateur est protégé contre les éventuelles pollutions résultant de l'utilisation du principe actif cytotoxique.

## Revendications

1. Seringue (12) comportant :
- un corps de seringue (18) dans lequel est délimité un passage (28) de circulation d'un fluide, ce passage (28) de circulation étant prolongé par un organe principal (20) de connexion fluidique à un volume complémentaire (13), et
- un piston mobile (36) dans le corps de seringue (18) délimitant, avec le corps de seringue (18), une chambre (44) de confinement du fluide, laquelle chambre de confinement (44) s'ouvre par ledit passage de circulation (28),
**caractérisée en ce que** le corps de seringue (18) délimite un espace clos (44, 46) dans lequel le piston (36) est monté mobile, lequel piston (36) délimite dans cet espace clos, en plus de la chambre (44) de confinement du fluide, une chambre auxiliaire de rappel (46), le corps de seringue (18) délimitant un passage de rappel (48) s'ouvrant dans ladite chambre auxiliaire de rappel (46), et **en ce que** ledit passage de rappel (48) est prolongé par un organe auxiliaire (50) de connexion audit volume complémentaire (13).

2. Seringue selon la revendication 1, **caractérisée en ce que** ledit organe auxiliaire de connexion comprend une aiguille creuse (50).

3. Seringue selon la revendication 1 ou 2, **caractérisée en ce qu'**elle comporte une tige (34) d'actionnement du piston liée au piston (36) et faisant saillie hors du corps de seringue (18) depuis une extrémité arrière, ledit passage de circulation (28) étant formé à l'extrémité avant du corps de seringue (18), et **en ce que** ledit passage de rappel (48) est formé au voisinage de l'extrémité arrière du corps de seringue (18) et l'organe auxiliaire de connexion (50) s'étend suivant la longueur du corps de seringue (18) du passage de rappel (48) au voisinage de l'extrémité avant.

4. Seringue selon l'une quelconque des revendications précédentes, **caractérisée en ce que** l'organe principal de connexion fluidique comporte un distributeur (20) comprenant une embase (26) délimitant au moins trois voies de circulation et un obturateur mobile (64) par rapport à l'embase (26), une première voie (30) étant reliée audit passage de circulation (28), une seconde voie comportant un conduit de liaison (70) audit volume complémentaire (13) et une troisième voie comportant un conduit de transfert (80), ledit obturateur étant mobile entre une position de transfert dans laquelle les première et troisième voies sont reliées et une position de préparation dans laquelle les première et seconde voies sont reliées.

5. Seringue selon la revendication 4, **caractérisée en ce que** le corps de seringue (18) et le distributeur (20) sont indissociables.

6. Seringue selon la revendication 4 ou 5, **caractérisée en ce que** le conduit de transfert (80) comporte une aiguille creuse (82).

7. Seringue selon la revendication 6, **caractérisée en ce que** ladite aiguille creuse (82) du conduit de transfert comporte un capuchon (90) perforable et élastiquement déformable recouvrant l'aiguille creuse (82).

8. Seringue selon l'une quelconque des revendications 4 à 7, **caractérisée en ce que** le conduit de liaison (70) comporte une aiguille creuse (72).

9. Seringue selon les revendications 2 et 8 prises ensemble, **caractérisée en ce que** les tronçons d'extrémités libres des aiguilles creuses (50, 72) de l'organe auxiliaire de connexion (50) et du conduit de liaison (70) sont distants de moins de 1 cm.

10. Nécessaire de reconstitution comportant une seringue (12) selon l'une quelconque des revendications précédentes, et un volume complémentaire (13) adapté pour une connexion simultanée à la chambre de confinement (44) et à la chambre auxiliaire de rappel (46) respectivement au travers de l'organe principal de connexion (20) fluidique et l'organe auxiliaire de connexion (50).

## Claims

1. A syringe (12) comprising:
- a syringe body (18) in which is defined a fluid circulation passage (28), said circulation passage (28) being extended by a main member (20) for fluid connection to a supplementary volume (13), and
- a movable piston (36) in the syringe body (18) bounding, with the syringe body (18), a fluid-containing chamber (44), which fluid-containing chamber (44) opens through said circulation passage (28),
**characterised in that** the syringe body (18) bounds a closed space (44,46) in which the piston (36) is mounted for movement, which piston (36) bounds in this closed space, in addition to the fluid-containing chamber (44), an auxiliary return chamber (46), the syringe body (18) bounding a return passage (48) opening into said auxiliary return chamber (46), and **in that** said return passage (48) is extended by an auxiliary member (50) connecting to said supplementary volume (13).

2. A syringe according to Claim 1, **characterised in that** said auxiliary connecting member comprises a hollow needle (50).

3. A syringe according to Claim 1 or 2, **characterised in that** it comprises a piston-actuating rod (34) connected to the piston (36) and projecting outside the syringe body (18) from a rear end, said circulation passage (28) being formed at the front end of the syringe body (18), and **in that** said return passage (48) is formed in the vicinity of the rear end of the syringe body (18) and the auxiliary connecting member (50) extends along the length of the syringe body (18) of the return passage (48) in the vicinity of the front end.

4. A syringe according to any one of the preceding Claims, **characterised in that** the main fluid connection member comprises a distributor (20) which includes a base (26) delimiting at least three circulation ducts and a valve (64) movable in relation to the base (26), a first duct (30) being connected to the circulation passage (28), a second duct comprising a conduit (70) for connection to said supplementary volume (13) and a third duct comprising a transfer conduit (80), said valve being movable between a transfer position, in which the first and third ducts are connected, and a preparation position in which the first and second ducts are connected.

5. A syringe according to Claim 4, **characterised in that** the syringe body (18) and the distributor (20) cannot be separated.

6. A syringe according to claim 4 or 5, **characterised in that** the transfer conduit (80) comprises a hollow needle (82).

7. A syringe according to Claim 6, **characterised in that** said hollow needle (82) of the transfer conduit comprises a perforable and elastically deformable cap (90) covering the hollow needle (82).

8. A syringe according to any one of Claims 4 to 7, **characterised in that** the connecting conduit (70) comprises a hollow needle (72).

9. A syringe according to any one of Claims 2 and 8 taken together, **characterised in that** the free end sections of the hollow needles (50,72) of the auxiliary connecting member (50) and of the connecting conduit (70) are spaced apart by at least 1 cm.

10. A reconstitution kit comprising a syringe (12) according to any one of the preceding Claims, and a supplementary volume (13) adapted for simultaneous connection to the fluid-containing chamber (44) and to the auxiliary return chamber (46) respectively through the main fluid connection member (20) and the auxiliary connecting member (50).

## Patentansprüche

1. Spritze (12) umfassend:
- einen Spritzenkörper (18), in dem eine Passage (28) zur Zirkulation einer Flüssigkeit abgegrenzt ist, wobei diese Passage (28) zur Zirkulation durch ein Hauptorgan (20) zur Fluidverbindung mit einem Zusatzvolumen (13) verlängert ist, und
- einen beweglichen Kolben (36) in dem Spritzenkörper (18), der mit dem Spritzen körper (18) eine Kammer (44) zum Zurückhalten der Flüssigkeit abgrenzt, wobei diese Kammer zum Zurückhalten (44) sich durch die Passage zur Zirkulation (28) öffnet,
**dadurch gekennzeichnet, dass** der Spritzenkörper (18) einen geschlossenen Raum (44, 46) abgrenzt, in dem der Kolben (36) beweglich montiert ist, wobei der Kolben (36) in diesem geschlossenen Raum zusätzlich zur Kammer (44) zum Zurückhalten der Flüssigkeit eine Rückzugs-Hilfskammer (46) abgrenzt, wobei der Spritzenkörper (18) eine Rückzugs-Passage (48) abgrenzt, die sich in die Rückzugs-Hilfskammer (46) öffnet, und **dadurch**, dass die Rückzugs-Passage (48) durch ein Hilfsorgan (50) zur Verbindung mit dem Zusatzvolumen (13) verlängert ist.

2. Spritze nach Anspruch 1, **dadurch gekennzeichnet, dass** das Hilfsorgan zur Verbindung eine hohle Nadel (50) umfasst.

3. Spritze nach Anspruch 1 oder 2, **dadurch gekennzeichnet, dass** sie einen Hebel (34) zum Betätigen des Kolbens umfasst, der mit dem Kolben (36) verbunden ist und von einem hinteren Endstück von dem Spritzenkörper (18) heraussteht, wobei die Passage zur Zirkulation (28) an dem Endstück vor dem Spritzenkörper (18) gebildet ist, und **dadurch**, dass die Rückzugs-Passage (48) in der Nähe des hinteren Endstücks des Spritzenkörpers (18) gebildet ist und das Hilfsorgan zur Verbindung (50) sich entlang des Spritzenkörpers (18) der Rückzugs-Passage (48) in der Nähe des vorderen Endstücks erstreckt.

4. Spritze nach einem der vorstehenden Ansprüche, **dadurch gekennzeichnet, dass** das Hauptorgan zur Fluidverbindung einen Verteiler (20) umfasst, umfassend einen Sockel (26), der mindestens drei Zirkulationswege abgrenzt, und einen beweglichen Verschluss (64) bezüglich des Sockels (26), wobei ein erster Weg (30) mit der Passage zur Zirkulation (28) verbunden ist, ein zweiter Weg einen Verbindungskanal (70) mit dem Zusatzvolumen (13) umfasst, und einen dritten Weg, der einen Transferkanal (80) umfasst, wobei der Verschluss zwischen einer Transferposition, bei der die ersten und dritten Wege verbunden sind, und einer Vorbereitungsposition, bei der die ersten und zweiten Wege verbunden sind, beweglich ist.

5. Spritze nach Anspruch 4, **dadurch gekennzeichnet, dass** der Spritzenkörper (18) und der Verteiler (20) untrennbar sind.

6. Spritze nach Anspruch 4 oder 5, **dadurch gekennzeichnet, dass** der Transferkanal (80) eine hohle Nadel (82) umfasst.

7. Spritze nach Anspruch 6, **dadurch gekennzeichnet, dass** die hohle Nadel (82) des Transferkanals eine perforierbare und elastisch verformbare Verschlusskappe (90) umfasst, die die hohle Nadel (82) bedeckt.

8. Spritze nach einem der Ansprüche 4 bis 7, **dadurch gekennzeichnet, dass** der Verbindungskanal (70) eine hohle Nadel (72) umfasst.

9. Spritze nach einem der Ansprüche 2 und 8 zusammengenommen, **dadurch gekennzeichnet, dass** die Abschnitte der freien Endstücke der hohlen Nadeln (50, 72) des Hilfsorgans zur Verbindung (50) und des Verbindungskanals (70) weniger als 1 cm voneinander entfernt sind.

10. Kit zur Rekonstitution umfassend eine Spritze (12) nach einem der vorstehenden Ansprüche und ein Zusatzvolumen (13), das angepasst ist, um die Kammer zum Zurückhalten (44) bzw. die Rückzugs-Hilfskammer (46) durch das Hauptorgan zur Fluidverbindung (20) hindurch und das Hilfsorgan zur Verbindung (50) gleichzeitig zu verbinden.
